# EUROPÄISCHE PATENTSCHRIFT

(11) **EP 3 228 233 B1**
(45) Veröffentlichungstag und Bekanntmachung des Hinweises auf die Patenterteilung: **05.12.2018**
(21) Anmeldenummer: 17000495.6
(22) Anmeldetag: 24.03.2017
(51) Int. Cl.: A47L 15/00

(54) **HAUBENGESCHIRRSPÜLER ZUR AUFNAHME MEHRERER GESCHIRRKÖRBE**
HOOD DISHWASHER FOR HOLDING MULTIPLE DISH TRAYS
LAVE-VAISSELLE À CAPOT DESTINÉ À RECEVOIR PLUSIEURS PANIERS À VAISSELLES

(30) Priorität: 08.04.2016 CH 460162016
(43) Veröffentlichungstag der Anmeldung: 11.10.2017
(73) Patentinhaber: V-Zug AG, 6300 Zug (CH)
(72) Erfinder: Furrer, Florian, 8004 Zürich (CH); Ettlin, Karin, 5430 Wettingen (CH); Binder, Cyrill, 8046 Zürich (CH); Wicki, Markus, 6214 Schenkon (CH)
(74) Vertreter: Sutter, Kurt

(56) Entgegenhaltungen:
- WO-A1-2017/015256
- DE-A1-102015 203 127

## Beschreibung

### Gebiet der Erfindung

Die Erfindung betrifft einen Geschirrspüler, insbesondere einen gewerblichen Geschirrspüler, mit einem Waschraum, mit einer Haube um den Waschraum zu verschliessen und mit im Waschraum angeordneten Sprühmitteln.

### Hintergrund

Bei Geschirrspülern dieser Art, welche oftmals als Haubengeschirrspüler bezeichnet werden, kann ein Geschirrkorb seitlich in den Waschraum eingeführt werden. Sodann wird in der Regel die Haube abgesenkt und die im Waschraum angeordneten Sprühmittel werden in Betrieb gesetzt, um das Geschirr im Geschirrkorb zu reinigen.

DE102015203127 zeigt einen Geschirrspüler mit zwei Behandlungszonen, in denen unabhängig voneinander und gleichzeitig Spülgut gereinigt werden kann. Die obere Behandlungszone ist über eine Haube, und die untere Behandlungszone ist über eine separat von der Haube ausgeführte Tür zugänglich.

### Darstellung der Erfindung

Es stellt sich die Aufgabe, ein kompaktes derartiges Gerät mit hoher Kapazität bereitzustellen.

Diese Aufgabe wird vom Geschirrspüler gemäss Anspruch 1 gelöst. Demgemäss besitzt der Geschirrspüler folgende Komponenten:
- Einen Waschraum: Dies ist der Raum, in welchem der Reinigungsvorgang stattfindet.
- Eine Haube: Diese verschliesst den Waschraum während dem Waschprozess von oben. Bei geöffneter Haube kann seitlich, d.h. horizontal, ein Geschirrkorb in den Waschraum eingeführt werden, und zwar in eine im Folgenden als "Aufnahmeposition" bezeichnete Position.
- Sprühmittel: Diese sind im Waschraum angeordnet, um das Spülgut während dem Reinigen mit Prozesswasser, z.B. Reinigungslauge und Klarspülwasser, zu beaufschlagen.
- Ein Hebemechanismus: Der Hebemechanismus ist dazu ausgestaltet, einen Geschirrkorb, welcher sich in der erwähnten Aufnahmeposition befindet, anzuheben, d.h. nach oben zu bewegen, und zwar in eine "obere Position", und zwar so, dass in der Aufnahmeposition Platz geschaffen wird zur Aufnahme eines zweiten Geschirrkorbs. Der Hebemechanismus weist einen verfahrbaren Geschirrkorbträger auf, welcher den Geschirrkorb zumindest während seiner Bewegung trägt. Weiter ist der Hebemechanismus mit Vorteil auch dazu ausgestaltet, den sich in der oberen Position befindlichen Geschirrkorb auch wieder in die Aufnahmeposition abzusenken.

Weiter sind anspruchsgemäss die Sprühmittel so angeordnet, dass sie den oberen (ersten) Geschirrkorb sowie den darunter in einer "unteren Position" angeordneten (zweiten) Geschirrkorb zu reinigen vermögen.

Mit dieser Lösung wird erreicht, dass zwei Geschirrkörbe gleichzeitig gereinigt werden können, wodurch die Kapazität des Geräts erhöht wird, ohne dass das Gerät wesentlich mehr Stellfläche braucht. Die Beschickung des Geschirrspülers bleibt für den Benutzer jedoch weiterhin einfach.

Indem der erste Geschirrkorb aus der Aufnahmeposition nach oben transportiert wird, kann das Raumvolumen oberhalb der Aufnahmeposition genutzt werden. Dort ist in der Regel Platz vorhanden, im Gegensatz zum Bereich unterhalb der Aufnahmeposition, wo der Raum vorzugsweise für den Waschlaugentank und/oder weitere Gerätekomponenten zur Verfügung stehen sollte.

Vorzugsweise kann der erste Geschirrkorb mit dem Hebemechanismus vertikal nach oben bewegt werden. Unter einer Bewegung "vertikal nach oben" ist dabei insbesondere eine Bewegung zu verstehen, welche bei bestimmungsgemässer Montage des Geräts zur Vertikalen einen Winkel von höchstens 20°, insbesondere von höchstens 10°, einnimmt.

Der Hebemechanismus weist mit Vorteil einen Antrieb auf, um den ersten Geschirrkorb anzuheben und/oder abzusenken. Dabei kann es sich z.B. um einen motorischen oder hydraulischen Antrieb handeln. Durch diesen Antrieb wird die Bedienung des Geräts für den Benutzer weiter vereinfacht.

Die erwähnte "untere Position" kann mit der erwähnten "Aufnahmeposition" übereinstimmen. Denkbar ist aber auch, dass der zweite Geschirrkorb vor dem Durchführen des Reinigungsvorgangs von der Aufnahmeposition in die untere Position bewegt wird, z.B. etwas abgesenkt wird.

Für eine gute Reinigung des Spülguts umfassen die Sprühmittel mit Vorteil obere Sprühmittel oberhalb der oberen Position, mittlere Sprühmittel anordenbar zwischen der oberen und der unteren Position sowie untere Sprühmittel unterhalb der unteren Position.

In diesem Falle sind in einer ersten Variante die mittleren Sprühmittel zwischen einer Stellung unterhalb der Aufnahmeposition und einer Stellung oberhalb der Aufnahmeposition aber unterhalb der oberen Position verfahrbar, vorzugsweise automatisch verfahrbar. Auf diese Weise können die mittleren Sprühmittel in eine Position zwischen den beiden Geschirrkörben gebracht werden.

In einer besonders vorteilhaften Ausführung sind die mittleren Sprühmittel mit dem Geschirrkorbträger derart verbunden, dass sie dessen Bewegungen folgen. Auf diese Weise können die Bewegungen des Geschirrkorbträgers und des mittleren Sprühmittels zusammen durchgeführt werden, z.B. mit einem gemeinsamen Antrieb.

In einer zweiten Variante können die mittleren Sprühmittel auf fester Höhe zwischen der oberen und der unteren Position angeordnet sein. In diesem Falle sind sie so ausgestaltet, dass der erste Geschirrkorb mit dem Geschirrkorbträger auf seinem Weg in die obere Position an den mittleren Sprühmitteln vorbeigeführt werden kann. Insbesondere können in dieser Variante die mittleren Sprühmittel um einen Durchlassraum angeordnet sein, durch welchen der erste Geschirrkorb hindurchgeführt wird.

Die Haube besitzt mit Vorteil einen ersten, oberen Teil sowie einen zweiten, unteren Teil. Der erste Teil ist auf fester Höhe angeordnet, und der zweite Teil ist höhenverstellbar. Durch Absenken des zweiten Teils kann der Waschraum verschlossen werden, und zwar so, dass der erste Teil den oberen Abschluss des Waschraums und der zweite Teil einen Teil des seitlichen Abschlusses des Waschraums bildet. Diese zweiteilige Ausgestaltung der Haube hat den Vorteil, dass die Höhe des Geräts relativ gering gehalten werden kann.

In einer weiteren bevorzugten Ausführung ist an der Rückseite des Geschirrspülers eine Führung angeordnet, entlang welcher der Geschirrkorbträger vertikal beweglich geführt ist. Als Rückseite ist dabei bei bestimmungsgemäss aufgestelltem Gerät die dem Benutzer gegenüber liegende Geräteseite zu verstehen. Durch diese Anordnung behindert die erwähnte Führung den Benutzer bei seiner Arbeit nicht.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine schematische Darstellung eines Geschirrspülers mit offener Haube und einem ersten Geschirrkorb in der Aufnahmeposition,
Fig. 2 den Geschirrspüler nach Fig. 1 mit dem ersten Geschirrkorb in der oberen Position,
Fig. 3 den Geschirrspüler nach Fig. 2 mit einem zweiten Geschirrkorb in der unteren Position sowie mit geschlossener Haube, wobei die von den beobachterseitigen Gehäuseteile abgedeckten Komponenten gestrichelt dargestellt sind,
Fig. 4 eine erste konkrete Ausführung eines Geschirrspülers vom Benutzer her gesehen, wobei die beobachterseitigen Gehäusewände nicht dargestellt sind,
Fig. 5 die Ausführung nach Fig. 4 von der Seite her gesehen, wobei die beobachterseitigen Gehäusewände nicht dargestellt sind,
Fig. 6 die Ausführung nach Fig. 4 von schräg oben gesehen, wobei die Haube sowie die Vorderwand des Sockels nicht dargestellt sind,
Fig. 7 eine Ansicht entsprechend Fig. 6 einer zweiten Ausführung des Geschirrspülers
Fig. 8 eine Ansicht entsprechend Fig. 6 einer dritten Ausführung des Geschirrspülers und
Fig. 9 eine Ansicht entsprechend Fig. 6 einer vierten Ausführung des Geschirrspülers.

### Wege zur Ausführung der Erfindung

### Grundaufbau:

Der Geschirrspüler gemäss Fig. 1 - 3 besitzt einen unten liegenden Geräteraum 1. Darüber sind ein Waschraum 2 sowie eine Haube 3 angeordnet.

In der vorliegenden Ausführung ist die Haube 3 über eine Rückwand 4 des Geräts mit dem Geräteraum 1 verbunden.

Die Haube 3 ist zweiteilig ausgestaltet und besitzt einen oberen Teil 5 sowie einen unteren Teil 6. Der obere Teil 5 ist über die Rückwand 4 auf fester Höhe gehalten. Der untere Teil 6 ist gegenüber dem oberen Teil 5 höhenverstellbar. Durch Absenken des unteren Teils 6 kann der Waschraum 2 verschlossen werden, wie in Fig. 3 dargestellt. Dabei bildet der obere Teil 5 den oberen Abschluss des Waschraums 2 und grenzt diesen nach oben sowie am oberen Ende auch seitlich ab. Der untere Teil 6 bildet einen Teil des seitlichen Abschlusses des Waschraums 2, und zwar an dessen unterem Ende.

In der gezeigten Ausführung bildet der untere Teil 6 im geschlossenen Zustand jeweils das untere Ende der Seitenwände des Waschraums 2, während die Rückseite des Waschraums 2 von der Rückwand 4 gebildet ist.

Wenn die Haube 3 offen ist, können Geschirrkörbe seitlich in das Gerät eingeführt und aus diesem entnommen werden. Der Begriff "seitlich" ist dabei so zu verstehen, dass es sich um eine im Wesentlichen horizontale Beschickung bzw. Entnahme handelt. Sie kann z.B. in Richtungen nach vorne, d.h. senkrecht zur Rückwand 4, und/oder zu einer oder beiden Seiten hin, d.h. parallel zur Rückwand 4, erfolgen.

Die vertikalen Höhen des oberen Teils 5 und des unteren Teils 6 der Haube 3 sind mit Vorteil so bemessen, dass
- im geschlossenen Zustand (Fig. 3) der untere Teil 6 den Bereich zwischen dem oberen Teil 5 und dem Geräteraum 1 zu verschliessen vermag, aber
- im offenen Zustand (Fig. 1, 2) der untere Teil 6 den oberen Teil 5 nach oben nicht oder nur unwesentlich (d.h. vorteilhaft um nicht mehr als 10% der Gesamthöhe des Geräts) überragt.

So kann die Gesamthöhe des Geräts minimal gehalten werden.

In der angehobenen Position ist der untere Teil 6 der Haube 3 an der Aussenseite des oberen Teils 5 der Haube 3 angeordnet.

Der Waschraum 2 erstreckt sich von einem Niveau 8 im Geräteraum 1 bis in den oberen Teil 5 der Haube 3.

Im Waschraum 2 sind obere Sprühmittel 10a, mittlere Sprühmittel 10b und untere Sprühmittel 10c angeordnet. In Fig. 1 - 3 sind diese als je ein drehbarer Sprüharm dargestellt. Wie jedoch z.B. in den folgenden Ausführungen genauer beschrieben wird, kann jedes Sprühmittel z.B. auch zwei Sprüharme (für Waschlauge und Klarspülwasser separat) oder/oder andere Sprühvorrichtungen aufweisen.

Weiter ist im Waschraum 2 ein Hebemechanismus angeordnet, welcher u.a. einen Geschirrkorbträger 12 aufweist, der vertikal beweglich an einer Führung 14 an der Rückwand 4 des Geschirrspülers angeordnet ist. Der Geschirrkorbträger 12 kann mittels eines elektromotorischen, hydraulischen oder pneumatischen Antriebs (nicht gezeigt) oder manuell vertikal verfahren werden, und zwar zwischen der in Fig. 1 dargestellten unteren Stellung in der in Fig. 2 und 3 dargestellte obere Stellung.

Die mittleren Sprühmittel 10b sind mit dem Geschirrkorbträger 12 mechanisch verbunden und zusammen mit diesem entlang der Führung 14 verfahrbar.

Weiter ebenfalls aus Fig. 1 - 3 ersichtlich sind schematisch ein Waschlaugentank 16 unterhalb des Waschraums 2 und eine Pumpe 18, um Reinigungsflüssigkeit vom Waschlaugentank 16 nach oben in die Sprühmittel 10a, 10b, 10c zu führen, von wo sie in den Waschraum 2 eintritt und z.B. wieder in den Waschlaugentank 16 zurückfliesst.

Wie ebenfalls aus Fig. 1 bis 3 ersichtlich, ist das gezeigte Gerät in der Lage, zwei Geschirrkörbe 20a, 20b gleichzeitig und übereinander im Waschraum 2 aufzunehmen und deren Inhalt in einem gemeinsamen Waschgang zu reinigen. Der entsprechende Ablauf wird im Folgenden näher beschrieben.

In einem ersten Schritt, der in Fig. 1 dargestellt ist, führt der Benutzer bei geöffneter Haube 3 einen ersten Geschirrkorb 20a in eine Aufnahmeposition 22 des Waschraums 2 ein. Dabei befindet sich der Geschirrkorbträger 12 in seiner unteren Stellung. Vorzugsweise trägt der Geschirrkorbträger 12 bereits jetzt den ersten Geschirrkorb 20a.

In der Aufnahmeposition 22 befindet sich der Geschirrkorbträger 20a ungefähr auf der gleichen Höhe, wie wenn er auf der an den Geschirrspüler angrenzenden Arbeitsplatte 25 steht, so dass das Transferieren des Geschirrkorbs 20a von der Arbeitsplatte 25 in die Aufnahmeposition 22 für den Benutzer möglichst einfach ist.

In einem nächsten Schritt wird nun der Geschirrkorbträger 12 entlang der Führung 14 in seine obere Stellung gemäss Fig. 2 gefahren und hebt den ersten Geschirrkorb 20a in eine obere Position 26 im Bereich der geöffneten Haube 3. Dabei bewegen sich auch die mittleren Sprühmittel 10b nach oben in ihre Betriebsstellung.

Damit wird die Aufnahmeposition 22 frei, so dass dort ein zweiter Geschirrkorb 20b eingeführt werden kann.

Danach kann der untere Teil 6 der Haube 3 abgesenkt werden, wodurch der Waschraum 2 geschlossen wird, wie dies in Fig. 3 dargestellt ist. Nun befindet sich also der erste Geschirrkorb 20a in der oberen Position 26 und der zweite Geschirrkorb 20b in der unteren Position 28. In der Ausführung nach Fig. 1 - 3 entspricht die untere Position 28 der Aufnahmeposition 22.

Weiter befinden sich nun die oberen Sprühmittel 10a oberhalb des ersten Geschirrkorbs 20a, die mittleren Sprühmittel 10b zwischen den beiden Geschirrkörben 20a, 20b und die unteren Sprühmittel 10c unterhalb des zweiten Geschirrkorbs 20b.

In dieser Konfiguration können nun beide Geschirrkörbe gleichzeitig gereinigt werden.

Nach Abschluss der Reinigung wird der untere Teil 6 der Haube 3 wieder angehoben, um den Waschraum 2 zu öffnen. Dann kann zunächst der zweite Geschirrkorb 20b horizontal der Aufnahmeposition 22 entnommen werden. Sodann wird der Geschirrkorbträger 12 abgesenkt, so dass der erste Geschirrkorb 20a in die Aufnahmeposition 22 gelangt, von wo er dem Waschraum 2 ebenfalls entnommen werden kann.

### Erste konkrete Ausführung:

Eine erste konkrete Ausführung eines Geschirrspülers ist in Fig. 4 - 6 dargestellt. Diese Ausführung entspricht im Wesentlichen jener gemäss Fig. 1 -3, so dass im Folgenden nur noch auf die Unterschiede eingegangen wird.

Insbesondere ist aus Fig. 6 ersichtlich, dass die mittleren Sprühmittel 10b einen ersten Kupplungsanschluss 30 aufweisen. Weiter ist auf fester Höhe am Geschirrspüler ein zweiter Kupplungsanschluss 31 angeordnet. Diese bilden eine lösbare Kupplung für die Leitung, mit welcher die mittleren Sprühmittel 10b mit Prozesswasser versorgt werden. Hierzu sind die beiden Kupplungsanschlüsse 30, 31 so ausgestaltet, dass sie selbsttätig miteinander koppeln, wenn die mittleren Sprühmittel 10b ihre Betriebsposition erreichen, und sie lösen sich wieder voneinander, wenn die mittleren Sprühmittel 10b aus ihrer Betriebsposition abgesenkt werden.

Konkret wird in der gezeigten Ausführung der erste Kupplungsanschluss 30 durch einen nach oben gerichteten Rohrabschnitt gebildet, und der zweite Kupplungsanschluss 31 durch einen nach unten gerichteten Rohrabschnitt. Die Durchmesser der Rohrabschnitte sowie deren gegenseitige Position sind so gewählt, dass sie ineinander gekoppelt werden, wenn die mittleren Sprühmittel 10b ihre Betriebsposition erreichen.

Weiter ist in Fig. 4 - 6 ersichtlich, dass alle Sprühmittel 10a - 10c jeweils zwei Sprüharme umfassen, einen für den Klarspülvorgang und einen für den eigentlichen Waschvorgang.

Der Geschirrkorbträger 12 ist über einen Schlitten 34 an der Führung 14 verschiebbar angeordnet (vgl. Fig. 6). Aus Fig. 6 ist auch der Antriebsmotor 36 des Hebemechanismus ersichtlich, um den Schlitten 34 der Führung 14 entlangzubewegen.

### Zweite konkrete Ausführung:

Die zweite konkrete Ausführung des Geräts, welche in Fig. 7 dargestellt ist, unterschiedet sich von der ersten konkreten Ausführung im Aufbau der mittleren Sprühmittel 10b. Während in der ersten Ausführung zwei drehbare Sprüharme als mittlere Sprühmittel 10b dienen, wird diese Aufgabe in der zweiten Ausführung von Düsen an einem Sprührohr 38 erfüllt. Das Sprührohr 38 ist vertikal verfahrbar und vorzugsweise fest mit dem Geschirrkorbträger 12 verbunden, aber im Gegensatz zu den Sprüharmen der ersten Ausführung nicht drehbar.

Gegenüber der Ausführung nach Fig. 6 hat diese zweite Ausführung den Vorteil, dass die Bauhöhe der mittleren Sprühmittel 10b geringer sein kann.

### Dritte konkrete Ausführung:

Die dritte konkrete Ausführung des Geräts, welche in Fig. 8 dargestellt ist, unterschiedet sich von der ersten konkreten Ausführung wiederum im Aufbau der mittleren Sprühmittel 10b.

Hier sind die mittleren Sprühmittel 10b auf fester Höhe zwischen der oberen Position 26 und der unteren Position 28 der Geschirrkörbe angeordnet.

In der gezeigten Ausführung sind die Sprühmittel als Düsenöffnungen (nicht gezeigt) entlang eines Rohrs 40 um einen Durchlassraum 42 angeordnet, durch welchen der erste Geschirrkorb auf seinem Weg in die obere Position 26 hindurchgefahren werden kann.

Das Rohr 40 verläuft in der in Fig. 8 gezeigten Ausführung in einer horizontalen Ebene, und erstreckt vorzugsweise von der Rückwand 4 des Geschirrspülers her einer der Seitenwände entlang nach vorne, dann der Vorderwand entlang und sodann der anderen Seitenwand entlang wieder gegen hinten.

### Vierte konkrete Ausführung:

Die vierte konkrete Ausführung des Geräts, welche in Fig. 9 dargestellt ist, unterschiedet sich von der ersten konkreten Ausführung wiederum im Aufbau der mittleren Sprühmittel 10b.

Hier sind die mittleren Sprühmittel 10b vorzugsweise auf fester Höhe zwischen der oberen Position 26 und der unteren Position 28 der Geschirrkörbe angeordnet.

In der gezeigten Ausführung sind die mittleren Sprühmittel 10b als Düsenöffnungen 50 entlang eines horizontal verlaufenden Rohrs 51 ausgestaltet. Das Rohr ist in Richtung senkrecht zu seiner Längsrichtung horizontal in einer Führung 52 verfahrbar. Das Rohr 51 kann z.B. über einen flexiblen Schlauch mit der Wasserversorgung gekoppelt sein.

Um den ersten Geschirrkorb nach oben in die obere Position 26 anzuheben, wird das Rohr 51 an den Rand des Geräts verfahren, so dass es die Bewegung des Geschirrkorbs nicht behindert. Um eine Reinigung durchzuführen, kann das Rohr 51 horizontal hin und her bewegt werden und so Wasser auf die Geschirrkörbe in der oberen Position 26 und der unteren Position 28 sprühen.

Etwas allgemeiner formuliert können die mittleren Sprühmittel 10b in eine Durchlassposition gebracht werden, in welcher sie die Bewegung des ersten Geschirrkorbs zwischen der oberen und der unteren Position 26, 28 nicht behindern, und weiter können die mittleren Sprühmittel aus der Durchlassposition in eine Reinigungsposition zwischen die obere und die untere Position 26, 28 bewegt werden.

Vorzugsweise können die mittleren Sprühmittel 10b in horizontaler Richtung translatorisch (d.h. ohne Rotation) hin und her bewegt werden.

Die Bewegung der mittleren Sprühmittel erfolgt vorzugweise motorisch oder hydraulisch.

### Bemerkungen:

Der Geschirrspüler kann auch mit nur einem einzelnen Geschirrkorb betrieben werden. Hierzu bleibt die obere oder untere Position 26 bzw. 28 leer, vorzugsweise die obere Position 26. In diesem Falle brauchen die nur der leeren Position zugeordneten Sprühmittel 10a bzw. 10c, vorzugsweise die oberen Sprühmittel 10a, nicht mit Prozesswasser versorgt zu werden.

Vorzugsweise wird zum Reinigen eines einzelnen Geschirrkorbs das mittlere Sprühmittel 10b in seine Betriebsposition z.B. gemäss Fig. 2 und 3 gebracht, die obere Position 26 bleibt leer und der Geschirrkorb befindet sich in der unteren Position 28.

Der Benutzer kann z.B. anhand geeigneter Eingabeelemente auswählen, ob er den Geschirrkorb mit nur einem oder mit zwei Geschirrkörben betreiben will. Alternativ oder zusätzlich hierzu können auch Sensoren vorgesehen sein, welche die Anzahl der Geschirrkörbe im Gerät detektieren.

In den soweit dargestellten Ausführungen wird der erste Geschirrkorb 20a auf den Geschirrkorbträger 12 gesetzt, d.h. der Geschirrkorbträger 12 stützt den ersten Geschirrkorb 20a von unten. Alternativ hierzu kann der Geschirrkorbträger 12 z.B. auch von einer Hängevorrichtung gebildet werden, in welche der erste Geschirrkorb 20a manuell oder automatisch eingehängt wird.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Geschirrspüler, insbesondere gewerblicher Geschirrspüler, mit einen Waschraum (2), mit einer Haube (3), um den Waschraum (2) von oben zu verschliessen und mit im Waschraum (2) angeordneten Sprühmitteln (10a, 10b, 10c), wobei bei geöffneter Haube (3) seitlich mindestens ein erster Geschirrkorb (20a) in eine Aufnahmeposition (22) in den Waschraum (2) einführbar ist,
**dadurch gekennzeichnet, dass** ein Hebemechanismus (12, 14) mit einem verfahrbaren Geschirrkorbträger (12) vorgesehen ist, um einen im Waschraum (2) befindlichen ersten Geschirrkorb (20a) aus der Aufnahmeposition (22) in eine obere Position (26) nach oben, insbesondere vertikal nach oben, anzuheben und Platz zur Aufnahme eines zweiten Geschirrkorbs (20b) in der Aufnahmeposition (22) zu schaffen, und wobei die Sprühmittel (10a, 10b, 10c) dazu angeordnet sind, den ersten Geschirrkorb (20a) in der oberen Position (26) sowie den unter dem ersten Geschirrkorb (20a) in einer unteren Position (28) angeordneten zweiten Geschirrkorb (20b) zu reinigen.

2. Geschirrspüler nach Anspruch 1, wobei der Hebemechanismus (12, 14) einen Antrieb (36) aufweist, um den ersten Geschirrkorb (20a) anzuheben und/oder abzusenken.

3. Geschirrspüler nach einem der vorangehenden Ansprüche, wobei die untere Position (28) identisch mit der Aufnahmeposition (22) ist.

4. Geschirrspüler nach einem der vorangehenden Ansprüche, wobei die Sprühmittel (10a, 10b, 10c) obere Sprühmittel (10a) oberhalb der oberen Position (26), mittlere Sprühmittel (10b) anordenbar zwischen der oberen und der unteren Position (28) sowie untere Sprühmittel (10c) unterhalb der unteren Position (28) aufweisen.

5. Geschirrspüler nach Anspruch 4, wobei die mittleren Sprühmittel (10b) zwischen einer Stellung unterhalb der Aufnahmeposition (22) und einer Betriebsstellung oberhalb der Aufnahmeposition (22) aber unterhalb der oberen Position (26) verfahrbar, vorzugsweise automatisch verfahrbar, sind.

6. Geschirrspüler nach Anspruch 5, wobei die mittleren Sprühmittel (10b) mit dem Geschirrkorbträger (12) derart verbunden sind, dass sie dessen Bewegungen folgen.

7. Geschirrspüler nach einem der Ansprüche 5 oder 6, wobei die mittleren Sprühmittel (10b) einen ersten Kupplungsanschluss (30) aufweisen, und wobei auf fester Höhe am Geschirrspüler ein zweiter Kupplungsanschluss (31) angeordnet ist, wobei der erste und der zweite Kupplungsanschluss (30, 31) beim Erreichen der Betriebsstellung koppeln und eine Zuführung für Prozesswasser zu den mittleren Sprühmitteln (10b) bilden.

8. Geschirrspüler nach Anspruch 4, wobei die mittleren Sprühmittel (10b) auf fester Höhe zwischen der oberen und der unteren Position (26, 28) angeordnet sind und der erste Geschirrkorb (20a) mittels des Geschirrkorbträgers (12) auf dem Weg in die obere Position (26) an den mittleren Sprühmitteln (10b) vorbeiführbar ist,
und insbesondere wobei die mittleren Sprühmittel (10b) um einen Durchlassraum (42) angeordnet sind, durch welchen der erste Geschirrkorb (20a) hindurchführbar ist.

9. Geschirrspüler nach einem der Ansprüche 1 bis 4 oder nach Anspruch 8, wobei die mittleren Sprühmittel (10b) in eine Durchlassposition bringbar sind, in welcher sie eine Bewegung des ersten Geschirrkorbs zwischen der oberen und der unteren Position (26, 28) nicht behindern, und wobei die mittleren Sprühmittel (10b) aus der Durchlassposition in eine Reinigungsposition zwischen die obere und die untere Position 26, 28 bewegbar sind,
und insbesondere wobei die mittleren Sprühmittel (10b) translatorisch in Horizontalrichtung hin und her bewegbar sind.

10. Geschirrspüler nach einem der vorangehenden Ansprüche, wobei die Haube (3) einen ersten, oberen Teil (5) und einen zweiten, unteren Teil (6) aufweist, wobei der obere Teil (5) auf fester Höhe angeordnet und der untere Teil (6) höhenverstellbar angeordnet ist, wobei durch Absenken des unteren Teils (6) der Waschraum (2) verschliessbar ist, indem der obere Teil (5) einen oberen Abschluss des Waschraums (2) und der untere Teil (6) einen Teil eines seitlichen Abschlusses des Waschraums (2) bildet.

11. Geschirrspüler nach einem der vorangehenden Ansprüche, wobei an einer Rückseite (4) des Geschirrspülers eine Führung (14) angeordnet ist, entlang welcher der Geschirrkorbträger (12) vertikal beweglich geführt ist.

## Claims

1. Dishwasher, particularly commercial dishwasher, with a washing space (2), with a cover (3) for closing the dishwasher from the top and with spraying means (10a, 10b, 10c) arranged inside the washing space (2), wherein at least a first dish basket (20a) is laterally insertable in a reception position (22) into the washing space (2) when the cover (3) is open,
**characterized in that** a lifting mechanism (12, 14) with a movable dish basket support (12) is provided for lifting up a first dish basket (20a) arranged inside the washing space (2) from the reception position (22) into an upper position (26), particularly vertically upwards, and for making space for reception of a second dish basket (20b) in the reception position (22), and wherein the spraying means (10a, 10b, 10c) are arranged for cleaning the first dish basket (20a) in the upper position (26) as well as the second dish basket (20b) arranged below the first dish basket (20a) in a lower position (28).

2. Dishwasher according to claim 1, wherein the lifting mechanism (12, 14) has a drive (36) for lifting and/or lowering the first dish basket (20a).

3. Dishwasher according to one of the preceding claims, wherein the lower position (28) is identical with the reception position (22).

4. Dishwasher according to one of the preceding claims, wherein the spraying means (10a, 10b, 10c) have upper spraying means (10a) above the upper position (26), middle spraying means (10b) arranged between the upper and the lower position (28) as well as lower spraying means (10c) below the lower position (28).

5. Dishwasher according to claim 4, wherein the middle spraying means (10b) are movable, preferably automatically movable, between a position below the reception position (22) and an operation position above the reception position (22) but below the upper position (26) .

6. Dishwasher according to claim 5, wherein the middle spraying means (10b) are connected to the dish basket support (12) in such a way that they follow its movement.

7. Dishwasher according to one of the claims 5 or 6, wherein the middle spraying means (10b) have a first coupling terminal (30) and wherein a second coupling terminal (31) is arranged at a fixed height at the dishwasher, wherein the first and the second coupling terminal (30, 31) couple and form a guide for process water to the middle spraying means (10b) when the operation position is reached.

8. Dishwasher according to claim 4, wherein the middle spraying means (10b) are arranged at a fixed height between the upper and the lower position (26, 28) and the first dish basket (20a) is driven past the middle spraying means (10b) on the way in its upper position (26) by means of the dish basket support (12),
and particularly wherein the middle spraying means (10b) are arranged around a passage space (42), through which the first dish basket (20a) is driven.

9. Dishwasher according to one of the claims 1 to 4 or according to claim 8, wherein the middle spraying means (10b) are brought into a passage position, where they don't obstruct a movement of the first dish basket between the upper and the lower position (26, 28), and wherein the middle spraying means (10b) are movable from the passage position into a cleaning position between the upper and the lower position (26, 28),
and particularly wherein the middle spraying means (10b) are movable back and forth in a translational way in horizontal direction.

10. Dishwasher according to one of the preceding claims, wherein the cover (3) has first upper part (5) and a second lower part (6), wherein the upper part (5) is arranged at a fixed height and the lower part (6) is arranged in a height adjustable manner, wherein the washing space (2) is closed by lowering the lower part (6), whilst the upper part (5) forms an upper end of the washing space (2) and the lower part (6) forms a part of a lateral end of the washing space (2).

11. Dishwasher according to one of the preceding claims, wherein a guide (14) is arranged on a backside (4) of the dishwasher, along which the dish basket support (12) is guided in a vertically movable way.

## Revendications

1. Lave-vaisselle, particulièrement lave-vaisselle commercial, avec une chambre de lavage (2), avec un couvercle (3) pour fermer la chambre de lavage (2) d'en haut et avec des moyens de pulvérisation (10a, 10b, 10c) arrangés dans la chambre de lavage (2), un premier panier à vaisselle (20a) étant introduit latéralement dans la chambre de lavage (2) dans une position de réception (22) quand le couvercle (3) est ouvert,
**caractérisé en ce qu'**un mécanisme de levage (12, 14) avec un porteur du panier de vaisselle (12) déplaçable est prévu afin de lever vers le haut, particulièrement de manière verticale vers le haut, un premier panier de vaisselle (20a) situé dans la chambre de lavage (2) à partir de la position de réception (22) jusqu'à une position élevée (26) et de créer l'espace pour recevoir un deuxième panier de lavage (20b) dans la position de réception (22), et les moyens de pulvérisation (10a, 10b, 10c) étant arrangés de manière à nettoyer le premier panier de lavage (20a) dans la position élevée (26) ainsi que le deuxième panier de lavage (20b) arrangé au-dessous du premier panier de lavage (20a) dans une position inférieure (28).

2. Lave-vaisselle selon la revendication 1, le mécanisme de levage (12, 14) ayant un entrainement (36) pour lever et/ou baisser le premier panier de lavage (20a) .

3. Lave-vaisselle selon l'une des revendications précédentes, la position inférieure (28) étant identique avec la position de réception (22).

4. Lave-vaisselle selon l'une des revendications précédentes, les moyens de pulvérisation (10a, 10b, 10c) ayant des moyens de pulvérisation supérieures (10a) au-dessus de la position élevée (26), des moyens de pulvérisation moyens (10b), arrangés entre la position élevée et la position inférieure (28) ainsi que des moyens de pulvérisation inférieures (10c) au-dessous de la position inférieure (28).

5. Lave-vaisselle selon la revendication 4, les moyens de pulvérisation moyens (10b) étant déplaçables, préférablement déplaçables automatiquement, entre une position au-dessous de la position de réception (22) et une position d'opération au-dessus de la position de réception (22) mais au-dessous de la position élevée (26) .

6. Lave-vaisselle selon la revendication 5, les moyens de pulvérisation moyens (10b) étant connectés avec le porteur de panier de vaisselle (12) de sorte qu'ils suivent ses mouvements.

7. Lave-vaisselle selon l'une des revendications 5 ou 6, les moyens de pulvérisation moyens (10b) ayant un premier raccordement de couplage (30), et un deuxième raccordement de couplage (31) étant arrangé à une hauteur fixe au lave-vaisselle, le premier et le deuxième raccordement de couplage (30, 31) couplant et formant une alimentation pour l'eau de processus aux moyens de pulvérisation moyens (10b) quand la position d'opération est atteinte.

8. Lave-vaisselle selon la revendication 4, les moyens de pulvérisation moyens (10b) étant arrangés à une hauteur fixe entre la position élevée et la position inférieure (26, 28) et le premier panier de vaisselle (20a) étant passé à côté des moyens de pulvérisation moyens (10b) à l'aide du porteur du panier de vaisselle (12) sur le chemin dans la position élevée (26),
et particulièrement les moyens de pulvérisation moyens (10b) étant arrangés autour d'un espace de passage (42), à travers lequel le premier panier de vaisselle (20a) est passé.

9. Lave-vaisselle selon l'une des revendications 1 à 4 ou la revendication 8, les moyens de pulvérisation moyens (10b) étant apportés dans une position de passage dans laquelle ils n'empêchent pas un mouvement du premier panier de vaisselle entre la position élevée ou inférieure (26, 28), et les moyens de pulvérisation moyens (10b) étant déplacés à partir de la position de passage dans une position de nettoyage entre la position élevée et la position inférieure (26, 28),
et particulièrement les moyens de pulvérisation moyens (10b) étant déplacés en translation en direction horizontale.

10. Lave-vaisselle selon l'une des revendications précédentes, le couvercle (3) ayant une première partie élevée (5) et une deuxième partie inférieure (6), la partie élevée (5) étant arrangée à une hauteur fixe et la partie inférieure (6) étant arrangée de manière réglable en hauteur, la chambre de lavage (2) étant fermée en abaissant la partie inférieure (6) de sorte que la partie élevée (5) forme une obturation supérieure de la chambre de lavage (2) et la partie inférieure (6) forme une partie d'une obturation latérale de la chambre de lavage (2).

11. Lave-vaisselle selon l'une des revendications précédentes, un guidage (14) étant arrangé au dos (4) du lave-vaisselle le long duquel le panier porteur (12) est guidé de manière verticale.
